# EUROPÄISCHE PATENTSCHRIFT

(11) **EP 1 269 966 B1**
(45) Veröffentlichungstag und Bekanntmachung des Hinweises auf die Patenterteilung: **30.11.2005**
(21) Anmeldenummer: 02013785.7
(22) Anmeldetag: 21.06.2002
(51) Int. Cl.: A61H 35/00, A61H 7/00

(54) **Pflege- oder Behandlungsaufsatz für ein Fusspflegegerät sowie Fusspflegegerät mit einem solchen Aufsatz**
Foot spa or foot massaging part for a foot spa device and foot spa device with such a part
Partie pour traitement ou de massage de pied et appareil de traitement de pied avec une telle partie

(30) Priorität: 30.06.2001 DE 20110876 U
(43) Veröffentlichungstag der Anmeldung: 02.01.2003
(73) Patentinhaber: WIK Far East Ltd., North Point, Hong Kong (CN)
(72) Erfinder: Hafemann, Klaus, 45359 Essen (DE)
(74) Vertreter: Schröter & Haverkamp

(56) Entgegenhaltungen:
- WO-A-98/37851
- DE-A- 2 932 916
- DE-U- 29 502 720
- US-A- 5 803 916
- US-A- 6 149 611

## Beschreibung

Die Erfindung betrifft einen lösbar an eine Antriebswelle eines Fußpflegegerätes anschließbarer Fußpflege- oder Fußbehandlungsaufsatz, umfassend zumindest ein bewegliches Pflege- oder Behandlungselement sowie ein Kupplungsstück zum Anschließen des Aufsatzes an die Bewegung der motorisch rotierend angetriebenen Antriebswelle welcher Aufsatz ein Gehäuse, in dem das Kupplungsstück drehbar gelagert ist und welches Gehäuse mit Mitteln zum Entkoppeln desselben von der Antriebsbewegung des Fußpflegegerätes ausgerüstet ist, sowie einen von dem Kupplungsstück abtriebsseitig angetriebenen Kraftumsetzer zum Antreiben des zumindest einen Pflege- oder Behandlungselements aufweist

Ein Fußpflegegerät mit einem auf eine motorisch drehbar angetriebene Antriebswelle aufsteckbaren Pflege- oder Behandlungsaufsatz ist aus DE 295 02 720 U1 bekannt. Dieses Fußpflegegerät ist Teil einer Fußpflegeeinrichtung mit einer Fußwanne, die mit einem mittleren Steg in zwei Teilbereiche unterteilt ist. Jeder Teilbereich der Fußwanne dient zur Aufnahme eines Fußes, damit dieser auf einer auf dem Wannenboden aufliegenden Einlage eine Fußsohlenmassage erfahren kann. Der die Fußwanne unterteilende Steg bildet unterseitig einen Hohlraum aus, in dem ein Elektromotor und weitere zum Betrieb des Fußpflegegerätes benötigten elektrischen/elektronischen Elemente enthalten sind. Der Elektromotor treibt eine Antriebswelle rotatorisch an, die bis durch die Oberseite des Steges hindurch geführt ist und an ihrem oberen Abschluss ein Kreuzstück als Kupplungsstück trägt. Dieses Kreuzstück dient dazu, einen Pflege- oder Behandlungsaufsatz drehfest auf dem Kupplungsstück der Antriebswelle aufstecken zu können. Bei einem Betrieb des Elektromotors wird der Pflege- oder Behandlungsaufsatz entsprechend der Drehbewegung der Antriebswelle ebenfalls in Drehung versetzt. Als Aufsätze werden beispielsweise solche verwendet, in denen mehrere Rollen beweglich gelagert sind, so dass bei einem Betrieb eines solchen Aufsatzes durch die Drehbewegung des Aufsatzes und die bewegliche Lagerung der Rollen in dem Aufsatz eine gezielte Massage auf einzelne Bereiche der Fußsohlen ausgeübt werden kann. Anstelle eines solchen Aufsatzes können auch Bimssteine, etwa zum Abtragen von Hornhaut, Bürsten oder dergleichen aufgesetzt werden, je nachdem für welche Pflege- oder Behandlungszwecke der Aufsatz dienen soll. Üblicherweise ist eine solche Fußpflegeeinrichtung ebenfalls mit einer Vibrationserzeugungseinrichtung ausgerüstet, um die Einlagen in den Wannenabschnitten zur Massage der Fußsohlen in Vibration zu versetzen. Der Elektromotor als Teil des Fußpflegegerätes zum Antreiben des Aufsatzes ist zweckmäßigerweise unabhängig von der Vibrationserzeugungseinrichtung ansteuerbar und gestattet im Gegensatz zu solchen Fußpflegegeräten, bei denen Aufsätze auf einen den Vibrationserzeuger abdeckenden Schwingdom aufgesteckt werden, eine sehr viel gezieltere Pflege oder Behandlung einzelner Fußbereiche, insbesondere auch was die Behandlungsintensität betrifft. Die vorbekannten Pflege- oder Behandlungsaufsätze wirken somit mit ihren unterschiedlichen Ausgestaltungen rotatorisch auf den jeweils gewünschten Fußbereich ein.

Ein weiteres Fußpflegegerät ist aus US 6 149 611 A bekannt. Dieses entspricht letztendlich dem in DE 295 02 720 U1 beschriebenen.

US 5 803 913 beschreibt ein Massagegerät für die Körper- und Gelenkmassage. Dieses Massagegerät verfügt. über einen elektromotorischen Antrieb, auf dessen Antriebswelle ein Massageaufsatz aufsetzbar ist. Der Massageaufsatz ist drehmomentschlüssig an die Antriebswelle angeschlossen, so dass bei einer Rotation der Antriebswelle der gesamte Massageaufsatz in eine Rotationsbewegung versetzt wird. Der Massageaufsatz verfügt als Pflege- und Behandlungselemente über mehrere Massagestößel, die translatorisch parallel zur Bewegungsachse der Antriebswelle gelagert sind. Jeweils eine Druckfeder sorgt dafür, dass die Massagestößel im unbelasteten Zustand in ihrer ausgerückten Stellung befinden. Wird der Massageaufsatz rotatorisch angetrieben, bewegen sich die Massagestößel entlang einer Kreisbahn, deren Bewegungsachse wiederum identisch mit der Drehachse der Antriebswelle ist. Bei einer zusätzlichen Druckbelastung der Massagestößel werden diese gegen die Kraft des jeweiligen Federelementes eingedrückt, wodurch Körperunebenheiten ausgeglichen und/oder die Massagewirkung intensiviert werden kann. Ein in diesem Dokument beschriebenes Massagegerät ist als Winkelgerät ausgestaltet und umfasst ein in seinem Griffteil angeordneten Schneckentrieb. Dieses ermöglicht eine winklige Anordnung zwischen der vorbeschriebenen Antriebswelle und der Motorwelle.

Für eine Körper- und Gelenkmassage sind die in diesem Dokument beschriebenen Bewegungen seiner Massagestößel, deren Bewegung entlang jeweils einer Bewegungsachse, deren Raumlage der Raumlage der Bewegungsachse der Antriebswelle entspricht, ausreichend. Für eine Fußpflege oder Fußbehandlung wäre es jedoch wünschenswert, Fußpflege- oder Fußbehandlungsaufsätze zur Verfügung zu haben, deren Pflege- oder Behandlungselemente angetrieben sind, um den Bedürfnissen einer Fußpflege zu genügen. Im Unterschied zu den Bewegungen der Massageelemente des Massagegerätes gemäß US 5 803 916 A werden für eine Fußpflege unter anderem translatorische Bewegungen in Behandlungsebene etwa zum schabenden Entfernen von Hornhaut gewünscht.

Ausgehend von diesem diskutierten Stand der Technik liegt der Erfindung daher die Aufgabe zugrunde, einen eingangs genannten Fußpflege- oder Fußbehandlungsaufsatz dergestalt weiterzubilden, dass mit diesem ohne einen unvertretbar hohen konstruktiven Aufwand zu benötigen, das wenigstens eine Pflege- oder Behandlungselement in einer solchen Art und Weise anzutreiben, dass dieses andere Bewegungen ausübt als dieses durch den Stand der Technik vorgegeben ist.

Diese Aufgabe wird erfindungsgemäß durch einen Fußpflege- oder Fußbehandlungsaufsatz der eingangs genannten Art gelöst, bei dem durch den Kraftumsetzer die über das Kupplungsstück empfangene Antriebsbewegung zum Antreiben des oder der Pflege- oder Behandlungselemente in eine rotatorische oder translatorische Bewegung des oder der Pflege- oder Behandlungselemente umgesetzt wird, deren Bewegungsachse unterschiedlich zu der Bewegungsachse der von dem Kupplungsstück empfangenen rotatorischen Antriebsbewegung ist.

Bei diesem Aufsatz wird lediglich ein dem Aufsatz zugeordnetes Kupplungsstück, welches in einem Gehäuse der Bewegung der Antriebswelle drehbar entsprechend gelagert ist. Das Gehäuse selbst ist bezüglich der Antriebsbewegung der Antriebswelle am Fußpflegegerät festgelegt, so dass das Gehäuse des Aufsatzes von der Antriebsbewegung des Fußpflegegeräts entkoppelt ist. Dies bietet die Möglichkeit, in dem Gehäuse einen Kraftumsetzer anzuordnen, der die Antriebsbewegung der Antriebswelle in eine solche Bewegung umsetzt, die ein oder mehrere bestimmte Pflege- oder Behandlungselemente des Aufsatzes ausüben sollen. Die Antriebsbewegung der Antriebswelle kann grundsätzlich alternierend translatorisch oder auch rotierend ausgebildet sein. Das Umsetzen der rotierenden Drehbewegung der Antriebswelle bzw. des Kupplungsstückes des Aufsatzes durch den Kraftumsetzer kann beispielsweise zum Antrieb einer mit ihrer Drehachse horizontal gelagerten Walze dienen. Der Kraftumsetzer kann beispielsweise auch als Exzenter ausgebildet sein, durch den eine Platte in Schwingung versetzt wird, wobei die Schwingungsebene senkrecht zur Drehachse der Antriebswelle verlaufen kann. Die Schwingbewegung kann eine rotatorische Komponente aufweisen oder auch alternierend translatorisch ausgebildet sein.

Bei Vorsehen einer rotatorischen Drehbewegung der Antriebswelle kann das Gehäuse des Aufsatzes beispielsweise durch nach unten abragende Leisten oder Stifte, die in entsprechende Ausnehmungen des Fußpflegegerätes eingreifen, drehfest gehalten sein.

Nachfolgend ist die Erfindung anhand von Ausführungsbeispielen unter Bezugnahme auf die beigefügten Figuren beschrieben. Es zeigen:
- **Fig. 1**: einen schematischen Querschnitt durch eine Fußpflegeeinrichtung mit einem Fußpflegegerät und einem darauf aufgesetzten Pflege- oder Behandlungsaufsatz gemäß einer ersten Ausgestaltung,
- **Fig. 2**: den Pflege- oder Behandlungsaufsatz der Figur 1 in einer perspektivischen Ansicht und
- **Fig. 3**: einen Pflege- oder Behandlungsaufsatz gemäß einer weiteren Ausgestaltung in einer perspektivischen Ansicht.

Eine Fußpflegeeinrichtung 1 umfasst ein Fußbad 2, welches durch einen Steg 3 in zwei Teilbäder 4, 4' unterteilt ist. Die Teilbäder 4, 4' können, wie in Figur 1 dargestellt, mit Flüssigkeit befüllt sein. Üblicherweise ist der Boden der Teilbäder 4, 4' jeweils mit einem Einsatz 5, 5' bedeckt, der zur Massage der Fußsohlen eines Benutzers dient.

Der Steg 3 trägt ein insgesamt mit dem Bezugszeichen 6 bezeichnetes Fußpflegegerät, welches einen Elektromotor 7, eine Antriebswelle 8 und Pflege- oder Behandlungsaufsatz 9 als die wesentlichen Elemente umfasst. Der Übersicht halber sind weitere benötigte Komponenten, wie elektrische Schalter oder dergleichen, nicht dargestellt. Der Elektromotor 7 ist drehfest in dem durch den Steg 3 gebildeten Hohlraum 10 befestigt. Am oberen Ende der Antriebswelle 8 befindet sich ein Kreuzstück 11 als Kupplungsstück, auf das drehfest ein dem Pflege- oder Behandlungsaufsatz 9 zugehöriges Kupplungsstück 12 aufsetzbar ist. Der Pflege- oder Behandlungsaufsatz 9 umfasst ein Gehäuse 13, welches über nach unten abragende Stifte 14, 15, die in entsprechende Aussparungen 16, 17 des Steges 3 eingreifen, drehfest gegenüber dem Steg 3 festgelegt ist. Innerhalb des Gehäuses 13 ist das Kupplungsstück 12 der rotatorischen Antriebsbewegung der Antriebswelle 8 entsprechend gelagert. Als Pflege- oder Behandlungselement trägt der Aufsatz 9 eine Walze 18, deren Drehachse horizontal verlaufend angeordnet ist. Zum Umsetzen der rotatorischen Drehbewegung des Kupplungsstückes 12 mit einer vertikalen Drehachse in die Drehbewegung der Walze 18 dient ein nicht näher dargestellter Kraftumsetzer, beispielsweise zwei miteinander stirnseitig in Eingriff stehende Kegelzahnräder.

Der Pflege- oder Behandlungsaufsatz 9 ist mit seinem Kupplungsstück 12 lösbar von der Antriebswelle 8 bzw. seines Kreuzstückes 11 angeordnet und kann auf diese Weise ohne weiteres gegen einen anderen Aufsatz ausgewechselt werden. In Figur 1 ist der Aufsatz 9 in einer Nicht-Betriebsposition gezeigt. Zum Betätigen des Aufsatzes 9 und des Elektromotors 7 muss dieser entsprechend der dargestellten Pfeilrichtung nach unten eingedrückt werden, durch welche Bewegung ein elektrischer Kontakt geschlossen und der Elektromotor 7 bestromt wird. Eine Betätigung kann somit mit dem zu behandelnden Fuß selbst erfolgen. Der Elektromotor 7 kann selbstverständlich auch durch einen manuell betätigbaren Schalter angesteuert werden.

Figur 2 zeigt den Aufsatz 9 mit seiner Walze 18 in einer vergrößerten Darstellung. Die Bewegungsrichtungen des Kupplungsstückes 12 und der Walze 18 sind darin nochmals mit Pfeilen kenntlich gemacht.

Figur 3 zeigt einen weiteren Pflege- oder Behandlungsaufsatz 19, dessen Kupplungsstück 20 ebenfalls rotatorisch antreibbar ist. Als Pflege- oder Behandlungselement dient bei dem Aufsatz 19 eine mit einer sandpapierartigen Körnung versehene Scheibe 21, die durch einen in dem Gehäuse 22 des Aufsatzes 19 befindlichen Kraftumsetzer in eine alternierend translatorische Bewegung - wie durch den Doppelpfeil angedeutet - in Bewegung versetzt werden kann.

Aus der Beschreibung der Erfindung wird deutlich, dass mit den erfindungsgemäßen Pflege- oder Behandlungsaufsätzen eine Vielzahl, sich insbesondere in ihrer Funktionalität deutlich voneinander unterscheidender Aufsätze realisierbar ist, so dass mit diesen Aufsätzen eine gezieltere und funktionellere Pflege oder Behandlung erfolgen kann. Besonders zweckmäßig ist der Einsatz derartiger Pflege- oder Behandlungsaufsätze für Fußpflegegeräte, die Teil einer Fußpflegeeinrichtung mit einer Wanne sind, da dann sämtliche Elemente in einer einzigen Fußpflegeeinrichtung vereint sind. Grundsätzlich kann das Fußpflegegerät jedoch auch individuell und unabhängig von einer größeren Fußpflegeeinrichtung eingesetzt werden.

### Bezugszeichenliste

- 1: Fußpflegeeinrichtung
- 2: Fußbad
- 3: Steg
- 4, 4': Teilbad
- 5, 5': Einsatz
- 6: Fußpflegegerät
- 7: Elektromotor
- 8: Antriebswelle
- 9: Pflege- oder Behandlungsaufsatz
- 10: Hohlraum
- 11: Kreuzstück
- 12: Kupplungsstück
- 13: Gehäuse
- 14: Stift
- 15: Stift
- 16: Aussparung
- 17: Aussparung
- 18: Walze
- 19: Pflege- oder Behandlungsaufsatz
- 20: Kupplungsstück
- 21: Scheibe
- 22: Gehäuse

## Patentansprüche

1. Lösbar an eine Antriebswelle (8) eines Fußpflegegerätes (6) anschließbarer Fußpflege- oder Fußbehandlungsaufsatz, umfassend zumindest ein bewegliches Pflege- oder Behandlungselement (18, 21) sowie ein Kupplungsstück (12, 20) zum Anschließen des Aufsatzes (9, 19) an die Bewegung der motorisch rotierend angetriebenen Antriebswelle (8), welcher Aufsatz (9, 19) ein Gehäuse (13, 25), in dem das Kupplungsstück (12, 20) drehbar gelagert ist und welches Gehäuse (13, 22) mit Mitteln (14, 15) zum Entkoppeln desselben von der Antriebsbewegung des Fußpflegegerätes (6) ausgerüstet ist, sowie einen von dem Kupplungsstück (12, 20) abtriebsseitig angetriebenen Kraftumsetzer zum Antreiben des zumindest einen Pflege- oder Behandlungselements (18, 21) aufweist, **dadurch gekennzeichnet, dass** durch den Kraftumsetzer die über das Kupplungsstück (12, 20) empfangene Antriebsbewegung zum Antreiben des oder der Pflege- oder Behandlungselemente (18, 21) in eine rotatorische oder translatorische Bewegung des oder der Pflege- oder Behandlungselemente (18, 21) umgesetzt wird, deren Bewegungsachse unterschiedlich zu der Bewegungsachse der von dem Kupplungsstück (12, 20) empfangenen rotatorischen Antriebsbewegung ist.

2. Aufsatz nach Anspruch 1, **dadurch gekennzeichnet, dass** der Kraftumsetzer zum Umsetzen der rotatorischen Drehbewegung des Kupplungsstückes (12) mit einer im wesentlichen vertikal angeordneten Drehachse in eine rotatorische Drehbewegung einer als Pflege- oder Behandlungselement dienenden Walze (18) mit horizontaler Drehachse ausgebildet ist.

3. Aufsatz nach Anspruch 1, **dadurch gekennzeichnet, dass** der Kraftumsetzer zum Umsetzen der rotatorischen Drehbewegung des Kupplungsstückes (20) in eine alternierend translatorische Bewegung mit einer senkrecht zur Drehachse des Kupplungsstückes (20) angeordneten Schwingungsebene ausgebildet ist.

4. Aufsatz nach einem der Ansprüche 1 bis 3, **dadurch gekennzeichnet, dass** zum drehfesten Festlegen des Gehäuses (13) des Aufsatzes (9) gegenüber der drehbar angetriebenen Antriebswelle (8) des Fußpflegegerätes (6) von dem Gehäuse (13) abragende Leisten oder Stifte (14, 15), ausgebildet zum Eingreifen in entsprechende Aussparungen (16, 17) des Fußpflegegerätes (6), angeformt sind.

5. Aufsatz nach einem der Ansprüche 1 bis 4, **dadurch gekennzeichnet, dass** der Aufsatz Teil einer Anordnung umfassend ein Fußpflegegerät (6) und ein Pflege- oder Behandlungsaufsatz (9, 19, 23) ist.

6. Fußpflegegerät mit einer elektromotorisch rotierend angetriebenen Antriebswelle (8) und einem lösbar an die Antriebswelle (8) anschließbaren Fußpflege- oder Fußbehandlungsaufsatz (9, 19) mit zumindest einem beweglichen Pflege- oder Behandlungselement (18, 21), **dadurch gekennzeichnet, dass** dem Fußpflegegerät (6) zumindest ein Pflege- oder Behandlungsaufsatz (9, 19) nach einem der Ansprüche 1 bis 5 zugehörig ist.

7. Fußpflegegerät nach Anspruch 6, **dadurch gekennzeichnet, dass** der Kraftumsetzer zum Umsetzen der rotatorischen Drehbewegung des Kupplungsstückes (12) mit einer im wesentlichen vertikal angeordneten Drehachse in eine rotatorische Drehbewegung einer als Pflege- oder Behandlungselement dienenden Walze (18) mit horizontaler Drehachse ausgebildet ist.

8. Fußpflegegerät nach Anspruch 6, **dadurch gekennzeichnet, dass** der Kraftumsetzer zum Umsetzen der rotatorischen Drehbewegung des Kupplungsstückes (20) in eine alternierend translatorische Bewegung mit einer senkrecht zur Drehachse des Kupplungsstückes (20) angeordneten Schwingungsebene ausgebildet ist.

9. Fußpflegegerät nach einem der Ansprüche 6 bis 8, **dadurch gekennzeichnet, dass** zum drehfesten Festlegen des Gehäuses (13) des Fußpflegegerätes (9) gegenüber der drehbar angetriebenen Antriebswelle (8) des Fußpflegegerätes (6) von dem Gehäuse (13) abragende Leisten oder Stifte (14, 15), ausgebildet zum Eingreifen in entsprechende Aussparungen (16, 17) des Fußpflegegerätes (6), angeformt sind.

10. Fußpflegegerät nach einem der Ansprüche 6 bis 9, **dadurch gekennzeichnet, dass** der Fußpflegegerät Teil einer Anordnung umfassend ein Fußpflegegerät (6) und ein Pflege- oder Behandlungs-Fußpflegegerät (9, 19, 23) ist.

## Claims

1. Foot care or foot treatment attachment, which can be attached in a detachable manner to a drive shaft (8) of a foot care apparatus (6) and which comprises at least one moveable care or treatment element (18, 21) as well as a coupling piece (12, 20) for connecting the attachment (9, 19) to the movement of the motor-driven rotating drive shaft (8), which attachment (9, 19) has a housing (13, 25) in which the coupling piece (12, 20) is rotatably mounted and which housing (13, 22) is equipped with means (14, 15) for decoupling same from the driving movement of the foot care apparatus (6), as well as a power converter, driven by the coupling piece (12, 20) on the power take-off side, for driving the at least one care or treatment element (18, 21), **characterised in that** the driving movement received via the coupling piece (12, 20) for driving the care or treatment element or elements (18, 21) is converted by the power converter into a rotational or translational movement of the care or treatment element or elements (18, 21), the movement axis of which is different from the movement axis of the rotational driving movement received by the coupling piece (12, 20).

2. Attachment according to claim 1, **characterised in that** the power converter is designed to convert the rotational turning movement of the coupling piece (12), which has a substantially vertical rotational axis, into a rotational turning movement of a roller (18) which serves as a care or treatment element and has a horizontal rotational axis.

3. Attachment according to claim 1, **characterised in that** the power converter is designed to convert the rotational turning movement of the coupling piece (20) into an alternating translational movement with a vibration plane arranged perpendicular to the rotational axis of the coupling piece (20).

4. Attachment according to one of claims 1 to 3, **characterised in that**, in order to fix, secure against rotation, the housing (13) of the attachment (9) relative to the drive shaft (8), driven to rotate, of the foot care apparatus (6), integrally moulded strips or pins (14, 15), which protrude from the housing (13), are provided to engage in corresponding recesses (16, 17) in the foot care apparatus (6).

5. Attachment according to one of claims 1 to 4, **characterised in that** the attachment is part of an arrangement comprising a foot care apparatus (6) and a care or treatment attachment (9, 19, 23).

6. Foot care apparatus having a rotating drive shaft (8), driven by an electric motor, and a foot care or foot treatment attachment (9, 19), which can be attached in a detachable manner to the drive shaft (8) and has at least one moveable care or treatment element (18, 21), **characterised in that** at least one care or treatment attachment (9, 19) according to one of claims 1 to 5 belongs to the foot care apparatus (6).

7. Foot care apparatus according to claim 6, **characterised in that** the power converter is designed to convert the rotational turning movement of the coupling piece (12), which has a substantially vertical rotational axis, into a rotational turning movement of a roller (18) serving as a care or treatment element and having a horizontal rotational axis.

8. Foot care apparatus according to claim 6, **characterised in that** the power converter is designed to convert the rotational turning movement of the coupling piece (20) into an alternating translational movement with a vibration plane arranged perpendicular to the rotational axis of the coupling piece (20).

9. Foot care apparatus according to one of claims 6 to 8, **characterised in that**, in order to fix, secure against rotation, the housing (13) of the foot care apparatus (9) relative to the drive shaft (8), driven to rotate, of the foot care apparatus (6), integrally moulded strips or pins (14, 15), which protrude from the housing (13), are provided to engage in corresponding recesses (16, 17) in the foot care apparatus (6).

10. Foot care apparatus according to one of claims 6 to 9, **characterised in that** the foot care apparatus is part of an arrangement comprising a foot care apparatus (6) and a foot care or treatment apparatus (9, 19, 23).

## Revendications

1. Accessoire de soin ou de traitement des pieds qui peut être fixé de manière amovible sur l'arbre d'entraînement (8) d'un appareil de soin des pieds (6) comprenant au moins un élément mobile de soin ou de traitement (18, 21) ainsi qu'une pièce d'accouplement (12, 20) pour associer l'accessoire (9, 19) au mouvement de l'arbre d'entraînement (8) mis en rotation par un moteur, lequel accessoire (9, 19) présente un boîtier (13, 22) dans lequel est logée de manière rotative la pièce d'accouplement (12, 20) et lequel boîtier (13, 22) est équipé de moyens (14, 15) pour découpler cette dernière du mouvement d'entraînement de l'appareil de soin des pieds (6) ainsi que d'un équipement de transfert des forces entraîné par la pièce d'accouplement (12, 20) du côté sortie, afin d'entraîner au moins un élément de soin ou de traitement (18, 21) **caractérisé en ce que** le mouvement d'entraînement transmis à l'équipement de transfert des forces par le biais de la pièce d'accouplement (12, 20) et destiné à entraîner l'élément ou les éléments de soin ou de traitement (18, 21) est transposé en un mouvement rotatoire ou translatoire de l'élément ou des éléments de soin ou de traitement (18, 21), dont l'axe de déplacement est différent de l'axe de déplacement du mouvement d'entraînement rotatoire transmis par la pièce d'accouplement (12, 20).

2. Accessoire selon la revendication 1 **caractérisé en ce que** l'équipement de transfert des forces est conformé pour transposer le mouvement rotatoire de la pièce d'accouplement (12) dont l'axe de rotation est disposé de manière sensiblement verticale, en un mouvement rotatoire d'un rouleau (18), faisant office d'élément de soin ou de traitement, avec un axe de rotation horizontal.

3. Accessoire selon la revendication 1 **caractérisé en ce que** l'équipement de transfert des forces est conformé pour transposer le mouvement rotatoire de la pièce d'accouplement (20) en un mouvement alternatif translatoire avec un plan vibrant disposé perpendiculairement à l'axe de rotation de la pièce d'accouplement (20).

4. Accessoire selon l'une des revendications 1 à 3 **caractérisé en ce qu'**il est prévu pour fixer sans possibilité de rotation le boîtier (13) de l'accessoire (9) par rapport à l'arbre d'entraînement (8) mis en rotation de l'appareil de soin des pieds (6), des baguettes ou des tiges (14, 15) formées en saillie sur le boîtier (13), conformées afin de s'engager dans des évidements (16, 17) correspondants de l'appareil de soin des pieds (6).

5. Accessoire selon l'une des revendications 1 à 4 **caractérisé en ce que** l'accessoire fait partie d'un dispositif comprenant un appareil de soin des pieds (6) et un accessoire de soin ou de traitement (9, 13, 23).

6. Appareil de soin des pieds comportant un arbre d'entraînement (8) mis en rotation par un électromoteur, un accessoire de soin ou de traitement des pieds (9, 19) pouvant être raccordé de manière amovible à l'arbre d'entraînement (8) et au moins un élément mobile de soin ou de traitement (18, 21) **caractérisé en ce qu'**au moins un accessoire de soin ou de traitement (9, 19) soit affecté à l'appareil de soin des pieds (6), selon l'une des revendications 1 à 5.

7. Appareil de soin des pieds selon la revendication 6 **caractérisé en ce que** l'équipement de transfert des forces est conformé pour transposer le mouvement rotatoire de la pièce d'accouplement (12) avec un axe de rotation disposé de manière sensiblement verticale en un mouvement rotatoire d'un rouleau (18) faisant office d'élément de soin ou de traitement avec un axe de rotation horizontal.

8. Appareil de soin des pieds selon la revendication 6 **caractérisé en ce que** l'équipement de transfert des forces est conformé pour transposer le mouvement rotatoire de la pièce d'accouplement (20) en un mouvement alternatif translatoire avec un plan vibratoire disposé perpendiculairement à l'axe de rotation de la pièce d'accouplement (20).

9. Appareil de soin des pieds selon l'une des revendications 6 à 8 **caractérisé en ce qu'**il est prévu pour fixer sans possibilité de rotation le boîtier (13) de l'appareil de soin des pieds (9) par rapport à l'arbre d'entraînement (8) mis en rotation de l'appareil de soin des pieds (6), des baguettes ou des tiges (14, 15) formées en saillie sur le boîtier (13), conformées afin de s'engager dans des évidements (16, 17) correspondants de l'appareil de soin des pieds (6).

10. Appareil de soin des pieds selon l'une des revendications 6 à 9 **caractérisé en ce que** l'appareil de soin des pieds fait partie d'un dispositif comprenant un appareil de soin des pieds (6) et est un appareil de soin ou de traitement (9, 19, 23).
